# EUROPÄISCHE PATENTSCHRIFT

(11) **EP 0 616 655 B1**
(45) Veröffentlichungstag und Bekanntmachung des Hinweises auf die Patenterteilung: **03.09.1997**
(21) Anmeldenummer: 92919596.4
(22) Anmeldetag: 18.09.1992
(51) Int. Cl.: E02D 29/02, E04B 2/08

(54) **BAUSATZ AUS BETON-FORMSTEINEN SOWIE EINE HIERAUS ERSTELLTE SCHWERGEWICHTS-STÜTZMAUER**
KIT OF MOULDED CONCRETE BLOCKS AND GRAVITY RETAINING WALL MADE THEREFROM
KIT DE PARPAINGS EN BETON, AINSI QUE MUR DE SOUTENEMENT MASSIF CONSTRUIT AVEC DE TELS PARPAINGS

(30) Priorität: 20.09.1991 DE 4131423
(43) Veröffentlichungstag der Anmeldung: 28.09.1994
(73) Patentinhaber: SF-Kooperation GmbH Beton-Konzepte, D-28717 Bremen (DE)
(72) Erfinder: HAGENAH, Gerhard, D-2862 Worpswede (DE)
(74) Vertreter: Bolte, Erich, Dipl.-Ing.
(86) Internationale Anmeldenummer: EP9202153
(87) Internationale Veröffentlichungsnummer: WO9306310

(56) Entgegenhaltungen:
- WO-A-88/02050
- FR-A- 1 258 423
- GB-A- 1 064 451
- US-A- 3 422 588
- US-A- 4 824 293

## Beschreibung

Die Erfindung betrifft einen Bausatz zur Erstellung von Stützmauern, insbesondere Schwergewichts-Stützmauern, aus mehreren übereinander- und nebeneinanderliegenden Beton-Formsteinen, wobei benachbarte Formsteine gegen Verschiebungen relativ zueinander durch Kupplungsstücke zumindest teilweise gesichert sind und die Formsteine hierzu eine umlaufende Nut bzw. Vertiefung, zumindest jedoch an einander gegenüberliegenden, oberen und unteren Seitenflächen längs derselben verlaufende Nuten bzw. Vertiefungen aufweisen, die sich jeweils in der Ebene der Mauer erstrecken und wobei übereinander und/oder nebeneinander angeordnete Formsteine mit den gesonderten Kupplungsstücken, die in die Vertiefungen benachbarter Formsteine eintreten und in diesen verschiebbar sind, verbindbar sind.

Aus der FR-A-1 258 423 sind Formsteine mit Nuten an äußeren Seitenflächen sowie hierzu passende Kupplungsstücke zum Verbinden der Formsteine bekannt. Die Kupplungsstücke erstrecken sich in Längsrichtung der Nuten. Eine Verdrehung benachbarter Steine wird so verhindert.

Die GB-A-1 064 451 zeigt Formsteine mit halbkugelförmigen Vertiefungen, die bei benachbarten Formsteinen jeweils übereinander zu liegen kommen. In den Vertiefungen sind als Kupplungsstücke wirkende Kugeln angeordnet. Da die Vertiefungen benachbarter Steine genau zueinander positioniert sein müssen, sind weder Verschiebungen noch Drehungen der Steine zueinander möglich.

Schließlich ist es aus der DD-PS 93 232 bekannt, umlaufende Nuten aufweisende Formsteine mit kreuzförmigen, T-förmigen oder Z-förmigen Verbindungsstücken relativ zueinander zu sichern. Damit ist die Bildung einer in einer einzigen, geraden Richtung sich erstreckenden Stützmauer möglich. Abweichungen hiervon, etwa Krümmungen in der Stützmauer, sind nicht möglich.

Aufgabe der vorliegenden Erfindung ist es, einen Bausatz zu schaffen, dessen Bestandteile einen stabilen Verband bilden und zugleich eine flexible Gestaltung der Stützmauer ermöglichen. Erfindungsgemäß wird die Aufgabe dadurch gelöst, daß die Kupplungsstücke in bezug auf eine Teilungsebene zwischen zwei Formsteinen unterschiedlich ausgebildet sind, mit einem in der Vertiefung eines Formsteins zu liegen kommenden ersten Verankerungsstück, welches in der Vertiefung verdrehbar ist und hierzu eine entsprechende Querschnittsgestalt aufweist, so daß auch die beiden durch das Kupplungsstück miteinander verbundenen Formsteine gegeneinander verdrehbar sind, und mit einem in einer Vertiefung eines benachbarten Formsteins zu liegen kommenden zweiten Verankerungsstück, welches in Richtung der Vertiefung langgestreckt und entsprechend in der Vertiefung nicht verdrehbar aber verschiebbar ist. Das Kupplungsstück weist in seiner Positionierung in der Vertiefung gewisse Freiheitsgrade auf. Über eines der Verankerungsstücke ist eine Rotation möglich. Dadurch können benachbarte Formsteine gegeneinander verdreht angeordnet sein. Trotzdem bleibt die Sicherung des Verbands, das heißt der Formsteine in der Stützmauer, erhalten. Das langgestreckte Verankerungsstück ist in der zugeordneten Vertiefung nicht verdrehbar. Es bleiben aber die zuvor beschriebenen Freiheitsgrade (Rotation der Formsteine) bestehen. Ein Verwinden oder Verkanten des Kupplungsstücks in der Vertiefung wird jedoch verhindert.

Vorteilhafter Weise ist das verdrehbare, erste Verankerungsstück kegelstumpfförmig und das zweite, nicht verdrehbare Verankerungsstück mit trapzförmigem Querschnitt ausgebildet.

Besonders vorteilhaft ist eine Gestaltung des ersten, verdrehbaren Verankerungsstücks mit einer geschlossenen Außenfläche und des anderen Verankerungsstücks als Hohlkörper mit insbesondere einander kreuzenden Rippen oder Stegen. Bei übereinanderliegenden Formsteinen kommt das als Hohlkörper ausgebildete Verankerungsstück insbesondere nach unten gerichtet zu liegen und damit in einer nach oben offenen Vertiefung. Durch die Rippen und Stege wird zum einen Material eingespart und das Gewicht reduziert, zum anderen werden Unebenheiten in der Vertiefung ausgeglichen, die etwa durch Betonrückstände, durch Kieskörner oder sonstige Erhöhungen entstehen. Derartige Verschmutzungen oder lose Teile können bei den nach unten gerichteten Vertiefungen durch Eigengewicht herausfallen und sich in den oben offenen Vertiefungen ablagern. In Fortbildung der Erfindung kann das als Hohlkörper ausgebildete Verankerungsstück in Richtung parallel zur zugeordneten Vertiefung langgestreckt ausgebildet sein, insbesondere mit zwei zueinander parallelen Längsrippen und diese kreuzenden, trapezförmigen Querrippen. Der Halt des Kupplungsstücks in der Vertiefung wird auf diese Weise verbessert.

Vorteilhafte Weiterbildungen der Erfindung ergeben sich aus den Unteransprüchen und betreffen insbesondere die Ausbildung und Anordnung der Vertiefungen sowie die Gestaltung der Kupplungsstücke.

Im Rahmen der Erfindung liegt weiterhin eine Stützmauer gemäß den Ansprüchen 12 bis 14 sowie ein Kupplungsstück gemäß den Ansprüchen 15 bis 17.

Vorteilhafte Ausführungsformen der Erfindung werden im folgenden anhand von Zeichnungen näher erläutert. Es zeigen:
- Fig. 1: eine Frontansicht eines neuen Formsteins für einen erfindungsgemäßen Bausatz,
- Fig. 2: eine Seitenansicht des Formsteins gemäß Fig. 1 in Richtung des Pfeils II,
- Fig. 3: eine Draufsicht auf den Formstein gemäß Fig. 1 in Richtung des Pfeils III,
- Fig. 4a: eine Draufsicht auf ein Kupplungsstück,
- Fig. 4b: eine Frontansicht des Kupplungsstücks gemäß Fig. 4a in Richtung des Pfeils IVb,
- Fig. 4c: eine Seitenansicht des Kupplungsstücks gemäß Fig. 4a in Richtung des Pfeils IVc,
- Fig. 5a: eine Seitenansicht auf eine andere Ausführungsforms eines Kupplungsstücks,
- Fig. 5b: eine Draufsicht auf das Kupplungsstück gemäß Fig. 5a,
- Fig. 5c: eine Unteransicht des Kupplungsstücks gemäß Fig. 5a,
- Fig. 5d: eine Stirnseitenansicht des Kupplungsstücks gemäß Fig. 5a,
- Fig. 6a: eine Seitenansicht einer weiteren Ausführungsform eines Kupplungsstücks,
- Fig. 6b: eine Draufsicht auf das Kupplungsstück gemäß Fig. 6a,
- Fig. 6c: eine Unteransicht des Kupplungsstücks gemäß Fig. 6a,
- Fig. 7a: zwei aneinander anliegende und mittels eines Kupplungsstücks gegen Verschieben gesicherte Formsteine,
- Fig. 7b: zwei aneinander anliegende Formsteine im Querschnitt, ähnlich der Fig. 7a, mit einem Kupplungsstück entsprechend den Fig. 5a bis 5d,
- Fig. 8: eine Darstellung dreier durch ein Kupplungsstück gesicherter Formsteine,
- Fig. 9 und 10: eine Darstellung bogenförmig angeordneter Formsteine mit einem auf einer aufklaffenden Lücke liegenden weiteren Formstein und zwei Kupplungsstücken zur Verbindung der Formsteine,
- Fig. 11: eine erfindungsgemäße Stützmauer mit Kupplungsstücken und Verankerungsorganen im Querschnitt,
- Fig. 12: eine erfindungsgemäße Stützmauer in der Frontansicht,
- Fig. 13: eine weitere Ausführungsform einer erfindungsgemäßen Stützmauer in der Frontansicht, und
- Fig. 14: eine Ausführungsform einer erfindungsgemäßen Stützmauer in einer Frontansicht.

Ein neuer Beton-Formstein 10 für einen erfindungsgemäßen Bausatz ist in den Fig. 1 bis 3 gezeigt. Der Formstein 10 ist in seiner Grundform rechteckig mit einer rechteckigen Frontseite 11, Schmalseiten 12, 13 sowie einer jeweils breiteren Oberseite 14 und Unterseite 15. Die Seiten 12 bis 15 sind insgesamt länger ausgebildet als die Frontseite 11 und weisen jeweils eine Vertiefung 16 auf. Diese ist um den Formstein 10 umlaufend und eine zur Ebene der Frontseite 11 parallele Ebene bildend angeordnet. Zwischen der Frontseite 11 und der Vertiefung 16 liegen etwa zwei Drittel der Längserstreckung der Seiten 12 bis 15. Vorteilhaft ist auch eine weitgehend mittige Anordnung.

Die Vertiefung 16 ist im Profil trapezförmig oder V-förmig mit nach außen zunehmendem Querschnitt ausgebildet und kann somit bereits bei der Herstellung des Formsteins 10 mit ausgeformt werden. Möglich ist auch eine Ausbildung der Vertiefung 16 nur an einigen Seiten, etwa an Ober- und Unterseite 14, 15.

Die Frontseite 11 weist ebenfalls zur besseren Entformung an den Kanten umlaufende Schrägflächen 17 auf.

Eine der Frontseite 11 gegenüberliegende Rückseite 18 weist eine Ausnehmung in Form einer durchgehenden Nut 19 mit Hinterschneidungen 20 auf. Insgesamt ist das Querschnittsprofil der Nut 19 hammerkopfartig ausgebildet. Vorteilhaft ist auch ein Schwalbenschwanzprofil. Wichtig ist der zur Steinmitte hin zunehmende Querschnitt. Die Nut 19 erstreckt sich in gerader Linie parallel zur Oberseite 14 über die gesamte Breite der Rückseite 18. Die Funktion wird weiter unten in Verbindung mit der Fig. 11 näher erläutert.

Die Fig. 4a bis 4c zeigen ein Kupplungsstück 21 in verschiedenen Ansichten. Zum Einsetzen in die Vertiefungen 16 zwischen zwei benachbarten Beton-Formsteinen 10 ist das Kupplungsstück 21 mit zwei Hälften bzw. Verankerungsstücken verschiedenen Querschnitts ausgeformt. Ein in der Fig. 4c unteres Verankerungsstück, ebenso Fig. 4b, ist als Barren 22 mit Trapezprofil ausgebildet, während das obere Verankerungsstück ein Kegelstumpf 23 - jeweils mit nach außen abnehmendem Querschnitt - ist. Besonders günstig ist eine nahezu spielfreie Verbindung der Formsteine 10, wobei die Trapezprofile der Vertiefungen 16, des Barrens 22 und des Kegelstumpfs 23 zum formschlüssigen Eingriff einander entsprechen. Das Kupplungsstück 21 ist aus Beton, vorteilhafterweise auch aus Kunststoff - etwa als Spritzgußteil - gefertigt.

Die Fig. 5a bis 6c zeigen Ansichten zweier weiterer Kupplungsstücke. In den Fig. 5a bis 5d ist das Kupplungsstück 21 mit dem oben beschriebenen Kegelstumpf 23 als oberem Verankerungsstück ausgebildet. Das untere Verankerungsstück ist, ähnlich den Fig. 4a bis 4c, langgestreckt geformt, hier jedoch mit einander kreuzenden Längsrippen 23a und Querstegen 23b. In den Figuren sind jeweils zwei Längsrippen und vier Querstege erkennbar. Erstere sind rechteckig ausgebildet und in die Mitte des Verankerungsstücks hineinversetzt und damit außerhalb des Kegelbereichs angeordnet. Demgegenüber sind die Querstege 23b trapezförmig gestaltet, wobei sich die jeweils äußeren Querstege am äußersten Rand des Verankerungs- bzw. Kupplungsstücks befinden. Die Längsrippen und Querstege sind etwa gleich hoch. Zwischen ihnen sind nach unten (außen) offene Hohlräume 23c gebildet. Zum einen wird durch die Rippen und Stege Material eingespart und das Gesamtgewicht reduziert. Zum anderen werden Unebenheiten in den oberen Vertiefungen der unteren Formsteine durch Betonrückstände, Kieskörner und sonstige Erhöhungen ausgeglichen. Ein ähnliches Kupplungsstück 21 zeigen die Fig. 6a bis 6c. Dort ist wiederum das oberen Verankerungsstück als Kegelstumpf 23 ausgebildet. Ein unteres Verankerungsstück ist im Gegensatz zu den Fig. 5a bis 5c nicht langgestreckt, sondern vielmehr analog zum Kegelstumpf 23 als Rippenkreuz 23d ausgebildet. Die einander kreuzenden Rippen weisen jeweils eine trapezförmige Form auf unter Bildung von vier voneinander getrennten Hohlräumen 23e.

Fig. 7a, 7b zeigen Ansichten zweier durch Kupplungsstücke 21 - entsprechend den Fig. 5a bis 5d - verbundener Beton-Formsteine 10. Dabei sind in der Fig. 7b zwischen den Längsrippen 23a Betonkrümel 23f erkennbar.

In einer nicht gezeigten Ausführungsform ist bei einem Kupplungsstück das (obere) Verankerungsstück nicht als Kegelstumpf, sondern, ähnlich dem (unteren) Verankerungsstück in den Fig. 5a bis 6c, mit Rippen und Stegen ausgebildet.

Fig. 8 zeigt eine Ansicht dreier miteinander verbundener Formsteine 10. Dabei sind aufeinanderfolgende Vertiefungen 16 benachbarter Formsteine 10 durch den Barren 22 des Kupplungsstücks 21 miteinander verbunden. Der Kegelstumpf 23 ist aus der Bildebene herausgerichtet und dient zur Aufnahme einer Vertiefung eines gestrichelt angedeuteten Formsteins, ebenfalls außerhalb der Bildebene.

Die Fig. 9 und 10 zeigen als Besonderheit zwei unter Bildung einer einseitig aufklaffenden Lücke benachbart angeordnete Beton-Formsteine 10. Die Lücke 24 führt zu einem deutlichen Abstand zwischen den Formsteinen 10 im Bereich der Vertiefungen 16. In der Fig. 9 ist die Lücke 24 an der genannten Stelle nicht ganz so groß wie in der Fig. 10 aufgrund der außermittigen Anordnung der Vertiefungen 16 und der in beiden Figuren entgegengesetzten Verkantungen. Ähnlich wie in Fig. 8 ist auch hier oberhalb zweier benachbarter Formsteine 10 ein außerhalb der Bildebene liegender, gestrichelt gezeichneter Formstein angeordnet. Dieser ist mit insgesamt zwei seitlich benachbart zu den Rändern desselben angeordneten Kupplungsstücken 21 mit den darunterliegenden Formsteinen verbunden. Die Kupplungsstücke 21 liegen mit ihren Barren 22 in den Vertiefungen 16 der mit durchgezogenen Linien gezeichneten Formsteine 10. Die Kegelstümpfe 23 erstrecken sich jeweils in die gestrichelt gezeichnete Vertiefung des gestrichelt gezeichneten Formsteins hinein. Die besondere Form der Kupplungsstücke 21 mit Barren 22 und Kegelstumpf 23 ermöglicht die beschriebene abgewinkelte Anordnung, ohne daß dadurch der Halt der Formsteine untereinander geringer ist. Möglich ist auch eine umgekehrte Lage der Kupplungsstücke 21 mit den Barren 22 in der Vertiefung des gestrichelt gezeichneten Formsteins.

In der Fig. 11 ist eine aus einem erfindungsgemäßen Bausatz erstellte Schwergewichts-Stützmauer 25 erkennbar. Diese dient zur seitlichen Abdeckung bzw. Abstützung eines Erdwalls 26. Der Untergrund ist in der Fig. 11 mit 26a bezeichnet. Die Schnittansicht läßt die Vertiefungen 16 in den einzelnen Formsteinen 10 erkennen, ebenso wie die die Formsteine 10 verbindenden Kupplungsstücke 21. Die dem Erdwall 26 zugewandte Seite der Stützmauer 25 wird Erdseite genannt, während die Außenseite als Luftseite bezeichnet wird. Die Formsteine 10 sind so ausgerichtet, daß die im Zusammenhang mit den Fig. 1 bis 3 beschriebenen Nuten 19 zur Erdseite gerichtet sind. Zur Steigerung der Strukturfestigkeit und Formstabilität der Stützmauer 25 sind in die Nuten 19 Verankerungsorgane 27 eingesetzt. Diese sind der Nut 19 entsprechend geformt, beispielsweise mit einem Hammerkopfprofil, etwa Hammerkopfschrauben. An ihrer zur Erdseite gewandten Seite sind Verbindungsstücke 28 ausgebildet, etwa als gegeneinander fixierbare und auf einem Stift oder einem Gewinde sitzende Scheiben. Über die Verbindungsstücke 28 sind Netze oder Gittersysteme 29 mit den Verankerungsorganen 27 verbunden. Die Gittersysteme 29 sind verrottungsfest, zugfest und vorzugsweise aus Kunststoff gefertigt und werden bei der Errichtung der Stützmauer lagenweise in den Erdwall eingebracht. Im Ergebnis erstrecken sich die Gittersysteme 29 in waagerechter Richtung. In der Fig. 11 ist erkennbar, daß die Abstände der einzelnen Gitter voneinander von unten nach oben zunehmen. Die unteren fünf Lagen weisen jeweils einen kleineren Abstand a voneinander auf. Darüber folgt eine Lage mit einem etwas größeren Abstand b, während oberhalb zwei Lagen mit dem größten Abstand c anschließen. Die Gittersysteme 29 sind so gelegt, daß sie zunächst vom Verbindungsstück 28 ein kleines Stück - etwa eine halbe Steinbreite - nach unten entlang der Stützmauer 25 verlaufen und sodann in waagerechter Richtung abgewinkelt sind. Vorzugsweise ist eine Verbindung eines Gittersystems mit mehreren, parallel zum Untergrund 26a nebeneinander angeordneten Formsteinen 10 vorgesehen. Im oberen Bereich der Stützmauer 25 ist das Gittersystem 29 zunächst über zwei Formsteine 10 und entsprechende Verbindungsstücke 28 abwärts geführt und sodann waagerecht abgewinkelt.

Fig. 12 zeigt eine fertige Stützmauer mit einer besonderen Anordnung der Formsteine 10. Diese bilden rechteckige Gruppen 30 mit je fünf Formsteinen. Dabei sind innerhalb einer Gruppe 30 drei Formsteine 10a hochkant und zwei Formsteine 10b querliegend angeordnet. Innerhalb der Stützmauer sind die Gruppen 30 mit zueinander fluchtenden Außenabmessungen angeordnet, so daß zueinander senkrechte, durchgehende Fugen 31a, 31b entstehen. Teilweise sind innerhalb der Gruppen 30 einzelne Formsteine 10c mit besonders gestalteten Sichtflächen angeordnet. Zur Erzeugung einer unregelmäßigen, nicht jedoch uneinheitlich wirkenden Struktur sind die Sichtflächen entsprechend der Gestaltung der Schrägflächen 17 mit einer durchgehenden V-förmigen Vertiefung 32 versehen. Diese verläuft etwa mittig auf der Frontseite - zugleich Sichtfläche - und etwa parallel zu Längskanten, entsprechend der Oberseite 14 bzw. Unterseite in den Fig. 1 bis 3. Soweit innerhalb einer Gruppe 30 zwei Steine mit Vertiefungen 32 vorgesehen sind, ist ein derartiger Formstein 10c unter den hochkant liegenden Steinen 10a und unter den querliegenden Steinen 10b, jedoch nicht unmittelbar benachbart zueinander. In der Fig. 12 sind die Formsteine 10a, 10b innerhalb benachbarter Gruppen 30 jeweils vertauscht angeordnet, so daß die durchgehenden Fugen 31b bzw. 31a nur an den Außenränder der Gruppen entstehen.

Fig. 13 zeigt eine weitere Besonderheit. Dort sind die Formsteine 10 querliegend in horizontalen Reihen 33 angeordnet. Innerhalb einer Reihe sind besondere Formsteine sichtbar, nämlich Formsteine halber Länge, sogenannte Halbsteine 34. Diese sind ebenso wie der in den Fig. 1 bis 3 gezeigte Formstein 10 voller Länge mit in der Fig. 13 nicht sichtbaren Vertiefungen und Nuten versehen. Die Verwendung der Halbsteine 34 ermöglicht insbesondere eine aufgelockerte Anordnung zur gezielten Erzeugung von Pflanzlücken 35. Die Halbsteine 34 können auch in anderer Konstellation eingesetzt werden, beispielsweise in einer Stützmauer gemäß Fig. 11, 12 oder 14.

Fig. 14 betrifft eine Anordnung ähnlich der Fig. 12. Zwischen einzelnen Gruppen 30 sind einzelne Reihen 33 angeordnet. Die Reihen 33 erstrecken sich in waagerechter Richtung und trennen die Gruppen 30 in vertikaler Richtung. Die Formsteine 10 liegen innerhalb der Reihen 33 so, daß von Gruppe 30 zu Gruppe 30 keine durchgehenden Fugen, sondern vielmehr unterbrochene Fugen 36 entstehen. Dadurch weist die Stützmauer in der Fig. 14 in sich eine größere Stabilität auf als in der Fig. 12.

Den Fig. 11 bis 14 ist entnehmbar, daß die Stützmauer 25 sowohl oben als auch unten vom Erdreich eingefaßt ist.

## Patentansprüche

1. Bausatz zur Erstellung von Stützmauern, insbesondere Schwergewichts-Stützmauern (25), aus mehreren übereinander- und nebeneinanderliegenden Beton-Formsteinen (10, 10a, 10b, 10c, 34), wobei benachbarte Formsteine gegen Verschiebungen relativ zueinander durch Kupplungsstücke (21) zumindest teilweise gesichert sind und die Formsteine hierzu eine umlaufende Nut bzw. Vertiefung (16), zumindest jedoch an einander gegenüberliegenden, oberen und unteren Seitenflächen (14, 15) längs derselben verlaufende Nuten bzw. Vertiefungen (16) aufweisen, die sich jeweils in der Ebene der Mauer erstrecken und wobei übereinander und/oder nebeneinander angeordnete Formsteine mit den gesonderten Kupplungsstücken (21), die in die Vertiefungen (16) benachbarter Formsteine eintreten und in diesen verschiebbar sind, verbindbar sind, **dadurch gekennzeichnet**, daß die Kupplungsstücke (21) in bezug auf eine Teilungsebene zwischen zwei Formsteinen (10, ...) unterschiedlich ausgebildet sind, mit einem in einer Vertiefung (16) eines Formsteins zu liegen kommenden ersten Verankerungsstück, welches in der Vertiefung (16) verdrehbar ist und hierzu eine entsprechende Querschnittsgestalt aufweist, so daß auch die beiden durch das Kupplungsstück (21) miteinander verbundenen Formsteine gegeneinander verdrehbar sind, und mit einem in einer Vertiefung (16) eines benachbarten Formsteins zu liegen kommenden zweiten Verankerungsstück, welches in Richtung der Vertiefung langgestreckt und entsprechend in der Vertiefung nicht verdrehbar aber verschiebbar ist.

2. Bausatz nach Anspruch 1, dadurch gekennzeichnet, daß das erste verdrehbare Verankerungsstück kegelstumpfförmig und das zweite, nicht verdrehbare Verankerungsstück mit trapezförmigem Querschnitt ausgebildet ist.

3. Bausatz nach Anspruch 1 oder 2, dadurch gekennzeichnet, daß das erste, verdrehbare Verankerungsstück mit einer geschlossenen Außenfläche und das andere Verankerungsstück als Hohlkörper mit insbesondere einander kreuzenden Rippen oder Stegen (23a, 23b, 23d) ausgebildet ist.

4. Bausatz nach Anspruch 3, dadurch gekennzeichnet, daß das als Hohlkörper ausgebildete Verankerungsstück in Richtung parallel zur zugeordneten Vertiefung (16) mit zwei zueinander parallelen Längsrippen (23a) langgestreckt ausgebildet ist und insbesondere hierzu kreuzende, trapezförmige Querrippen (23b) aufweist.

5. Bausatz nach einem der Ansprüche 1 bis 4, dadurch gekennzeichnet, daß die Vertiefungen (16) etwa mittig oder mit einem Abstand von 2/3 zur Frontseite (11) und 1/3 zur Rückseite (18) der Formsteine (10, ...) angeordnet sind.

6. Bausatz nach einem der Ansprüche 1 bis 5, dadurch gekennzeichnet, daß die Kupplungsstücke (21) aus formbarem, ausgehärtetem Werkstoff bestehen, insbesondere aus oder unter Verwendung von Kunststoff.

7. Bausatz nach einem der Ansprüche 1 bis 6, gekennzeichnet durch Verankerungsorgane (27) zur Fixierung der fertigen Stützmauer (25) im benachbarten Erdreich bzw. Erdwall (26) mittels mit den Verankerungsorganen (27) verbundener Zugorgane.

8. Bausatz nach Anspruch 7, dadurch gekennzeichnet, daß die Formsteine (10 ...) zur Aufnahme von Verankerungsorganen (27) an einer Seite (18) eine sich zumindest über einen Teilbereich der Seite erstreckende Ausnehmung (19) mit Hinterschneidungen (20) aufweisen.

9. Bausatz nach Anspruch 8, dadurch gekennzeichnet, daß die Ausnehmungen als durchgehende Nuten (19) ausgebildet sind, insbesondere mit einem Hammerkopf- oder Schwalbenschwanzprofil.

10. Bausatz nach einem der Ansprüche 7 bis 9, dadurch gekennzeichnet, daß die Verankerungsorgane (27) als HammerkopfSchrauben ausgebildet sind.

11. Bausatz nach einem der Ansprüche 7 bis 10, dadurch gekennzeichnet, daß die mit den Verankerungsorganen (27) verbundenen Zugorgane als in das Erdreich einzulegende Gittersysteme (29) ausgebildet sind.

12. Stützmauer, insbesondere Schwergewichts-Stützmauer (25), aus einem Bausatz nach einem der Ansprüche 1 bis 11, wobei mehrere Beton-Formsteine (10, ...) übereinander und nebeneinander liegen und benachbarte, übereinanderliegende Formsteine durch die dazwischen liegenden Kupplungsstücke (21) gegen Verschiebungen zumindest teilweise gesichert sind, und wobei die Kupplungsstücke (21) in die Nut bzw. in die Vertiefungen (16) der einander gegenüberliegenden oberen und unteren Seitenflächen (14, 15) eintreten.

13. Stützmauer nach Anspruch 12, dadurch gekennzeichnet, daß die Kupplungsstücke (21) mittig in den Vertiefungen (16) oder seitlich benachbart zu den Rändern der Formsteine (10, ...) angeordnet sind.

14. Stützmauer nach Anspruch 12 oder 13, dadurch gekennzeichnet, daß bei Anordnung der Formsteine (10, ...) in einer Steinreihe entlang einer bogenförmigen Trasse unter Bildung von aufklaffenden Lücken (24) zwischen den Formsteinen jedem Formstein in Verbindung mit einem Formstein der benachbarten Reihe zwei Kupplungsstücke (21) zugeordnet sind, die jeweils seitlich benachbart zu den Rändern der Formsteine eingesetzt sind.

15. Kupplungsstück zum Verbinden von Vertiefungen aufweisenden Formsteinen, insbesondere zur Verwendung in einem Bausatz oder einer Stützmauer nach einem der Ansprüche 1 bis 14, mit zwei zum Einsetzen in Vertiefungen (16) benachbarter Formsteine (10, ...) vorgesehenen Hälften bzw. Verankerungsstücken, wobei diese unterschiedliche Querschnitte aufweisen, dadurch gekennzeichnet, daß die unterschiedlichen Querschnitte derart ausgebildet sind, daß das Kupplungsstück (21) mit dem einen Verankerungsstück in einer Vertiefung verdrehbar und hierzu kegelstumpfförmig ausgebildet ist, während das andere Verankerungsstück in einer anderen Vertiefung (16) nur verschiebbar und hierzu als Barren (22) mit Trapezprofil ausgebildet ist.

16. Kupplungsstück nach Anspruch 15, dadurch gekennzeichnet, daß das kegelstumpfförmige Verankerungsstück mit einer geschlossenen Außenfläche ausgebildet ist und das andere Verankerungsstück als Hohlkörper mit insbesondere einander kreuzenden Rippen oder Stegen (23a, 23b, 23d) ausgebildet ist.

17. Kupplungsstück nach Anspruch 16, dadurch gekennzeichnet, daß das als Hohlkörper ausgebildete Verankerungsstück in Richtung parallel zur zugeordneten Vertiefung langgestreckt ausgebildet ist, insbesondere mit zwei zueinander parallelen Längsrippen (23a) und diese kreuzenden, trapezförmigen Querrippen (23b).

## Claims

1. Set of structural elements for erecting retaining walls, in particular gravity retaining walls (25), from a plurality of concrete blocks (10, 10a, 10b, 10c, 34) located one above the other and one beside the other, adjacent blocks being at least partially secured, by coupling pieces (21), against displacements relative to one another and, for this purpose, the blocks having a groove or depression (16) which runs all the way around the blocks, or at least having grooves or depressions (16) which run along on mutually opposite, upper and lower side surfaces (14, 15) and extend in each case in the plane of the wall, and blocks arranged one above the other and/or one beside the other being connectable by means of the separate coupling pieces (21) which are inserted into the depressions (16) of adjacent blocks, and can be displaced therein, characterized in that, with respect to a parting plane between two blocks (10, etc.), the coupling pieces (21) are designed differently, with a first anchoring piece which is positioned in a depression (16) of one block, can rotate in the depression (16) and, for this purpose, has a corresponding cross-sectional configuration, with the result that it is also possible for the two blocks which are connected to one another by the coupling piece (21) to rotate with respect to one another, and with a second anchoring piece which is positioned in a depression (16) of an adjacent block, is elongate in the direction of the depression and, correspondingly, cannot rotate, but can be displaced, in the depression.

2. Set of structural elements according to Claim 1, characterized in that the first, rotatable anchoring piece is designed in the form of a truncated cone and the second, non-rotatable anchoring piece is designed with a trapezoidal cross-section.

3. Set of structural elements according to Claim 1 or 2, characterized in that the first, rotatable anchoring piece is designed with a continuous outer surface and the other anchoring piece is designed as a hollow body with, in particular, intersecting ribs or webs (23a, 23b, 23d).

4. Set of structural elements according to Claim 3, characterized in that the anchoring piece designed as a hollow body is designed such that it is elongate with two mutually parallel longitudinal ribs (23a) in the direction parallel to the associated depression (16), and has trapezoidal transverse ribs (23b) which, in particular, intersect said longitudinal ribs.

5. Set of structural elements according to one of Clams 1 to 4, characterized in that the depressions (16) are arranged approximately centrally or at a 2/3 distance away from the front side (11) and a 1/3 distance away from the rear side (18) of the blocks (10, etc.).

6. Set of structural elements according to one of Claims 1 to 5, characterized in that the coupling pieces (21) consist of a mouldable, hardened material, in particular of, or using, plastic.

7. Set of structural elements according to one of Claims 1 to 6, characterized by anchoring members (27) for fixing the finished retaining wall (25) in the adjacent earth or embankment (26) by means of tension members connected to the anchoring members (27).

8. Set of structural elements according to Claim 7, characterized in that for receiving anchoring members (27) the blocks (10, etc.) have, on one side (18), a cutout (19) which extends at least over a part-region of the side and has undercuts (20).

9. Set of structural elements according to Claim 8, characterized in that the cutouts are designed as continuous grooves (19), in particular with a hammer-head profile or dovetail profile.

10. Set of structural elements according to one of Claims 7 to 9, characterized in that the anchoring members (27) are designed as hammer-head bolts.

11. Set of structural elements according to one of Claims 7 to 10, characterized in that the tension members connected to the anchoring members (27) are designed as grid systems (29) to be laid in the earth.

12. Retaining wall, in particular gravity retaining wall (25), produced from a set of structural elements according to one of Claims 1 to 11, a plurality of concrete blocks (10, etc.) being located one above the other and one beside the other, and adjacent blocks located one above the other being at least partially secured, by the coupling pieces (21) located therebetween, against displacements, and the coupling pieces (21) being inserted into the groove or into the depressions (16) of the mutually opposite, upper and lower side surfaces (14, 15).

13. Retaining wall according to Claim 12, characterized in that the coupling pieces (21) are arranged centrally in the depressions (16) or such that they are laterally adjacent to the borders of the blocks (10, etc.).

14. Retaining wall according to Claim 12 or 13, characterized in that, on arranging the blocks (10, etc.) in a row in an arcuate progression, thus forming wide-open gaps (24) between the blocks, there are assigned to each block, in conjunction with a block of the adjacent row, two coupling pieces (21) which are each inserted such that they are laterally adjacent to the borders of the blocks.

15. Coupling piece for connecting blocks having depressions, in particular for use in a set of structural elements or a retaining wall according to one of Claims 1 to 14, having two halves or anchoring pieces which are provided for insertion into depressions (16) of adjacent blocks (10, etc.), these halves having different cross-sections, characterized in that the different cross-sections are such that one anchoring piece of the coupling piece (21) can rotate in a depression and, for this purpose, is designed in the form of truncated cone, while, in another depression (16), the other anchoring piece can only be displaced and, for this purpose, is designed as a bar (22) with trapezoidal profile.

16. Coupling piece according to Claim 15, characterized in that the anchoring piece in the form of a truncated cone is designed with a continuous outer surface and the other anchoring piece is designed as a hollow body with, in particular, intersecting ribs or webs (23a, 23b, 23d).

17. Coupling piece according to Claim 16, characterized in that the anchoring piece designed as a hollow body is designed such that it is elongate in the direction parallel to the associated depression, in particular with two mutually parallel longitudinal ribs (23a) and trapezoidal transverse ribs (23b) which intersect said longitudinal ribs.

## Revendications

1. Eléments de construction pour construire des murs d'appui, en particulier des murs d'appui lourds (25), à partir de plusieurs briques en béton (10, 10a, 10b, 10c, 34) placées les unes au-dessus des autres et les unes à côté des autres, des briques voisines étant au moins partiellement assurées contre tout déplacement les unes par rapport aux autres, au moyen de pièces d'accouplement (21) et les briques présentant à cette fin une rainure ou cavité (16) de pourtour, au moins cependant des faces latérales (14, 15) supérieures et inférieures, placées mutuellement les unes en regard des autres le long des mêmes rainures ou cavités (16), qui s'étendent respectivement dans le plan du mur et des briques disposées les unes au-dessus des autres et/ou les unes à côté des autres étant susceptibles d'être reliées aux pièces d'accouplement (21) séparées, qui pénètrent dans les cavités (16) de briques voisines et sont susceptibles d'être déplacées par coulissement dans celles-ci, caractérisé par le fait que les pièces d'accouplement (21) sont réalisées en étant différentes par rapport à un plan de division passant entre deux briques (10,...), avec une première pièce d'ancrage, venant se placer dans une cavité (16) d'une brique et susceptible de tourner dans la cavité (16) et présentant à cette fin une configuration correspondante de sa section transversale, si bien qu'également les deux briques reliées ensemble au moyen de la pièce d'accouplement (21) sont susceptibles de tourner l'une par rapport à l'autre, et avec une deuxième pièce d'ancrage venant se placer dans une cavité (16) d'une brique voisine et qui est allongée dans la direction de la cavité de manière correspondante ne pouvant pas tourner dans la cavité mais pouvant y coulisser.

2. Eléments de construction selon la revendication 1, caractérisé par le fait que la première pièce d'ancrage susceptible de tourner a une forme tronconique et la deuxième pièce d'ancrage non susceptible de tourner est réalisée avec une section transversale trapézoïdale.

3. Eléments de construction selon la revendication 1 ou 2, caractérisé par le fait que la première pièce d'ancrage susceptible de tourner est réalisée avec une surface extérieure fermée et l'autre pièce d'ancrage se présente sous forme de corps creux avec en particulier des nervures ou ailettes (23a, 23b, 23d) se croisant les unes les autres.

4. Eléments de construction selon la revendication 3, caractérisé par le fait que la pièce d'ancrage réalisée sous forme de corps creux, se présente sous une forme allongée dans la direction parallèle à la cavité (16) associée avec deux nervures longitudinales (23a) parallèles, et présente en particulier à cette fin des nervures transversales (23b) trapézoïdales se croisant.

5. Eléments de construction selon l'une des revendications 1 à 4, caractérisé par le fait que les cavités (16) sont disposées à peu près centralement ou avec un espacement de 2/3 par rapport à la face avant (11) et de 1/3 par rapport à la face arrière (18) des briques (10,..).

6. Eléments de construction selon l'une des revendications 1 à 5, caractérisé par le fait que les pièces d'accouplement (21) sont constituées d'un matériau moulable durci, en particulier en matière synthétique ou utilisant de la matière synthétique.

7. Eléments de construction selon l'une des revendications 1 à 6, caractérisé par des organes d'ancrage (27), destinés à assurer la fixation du mur d'appui (25) terminé dans le sol ou le mur enterré (26) voisin, au moyen d'organes de traction reliés aux organes d'ancrage (27).

8. Eléments de construction selon la revendication 7, caractérisé par le fait que les briques (10,...) présentent, pour recevoir des organes d'ancrage (27) sur une face (18), un évidement (19) s'étendant au moins sur une zone partielle de la face et doté de contre-dépouilles (20).

9. Eléments de construction selon la revendication 8, caractérisé par le fait que les évidements sont réalisés sous forme de rainures continues (19) en particulier ayant un profil en tête de marteau ou en forme de queue d'aronde.

10. Eléments de construction selon l'une des revendications 7 à 9, caractérisé par le fait que les organes d'ancrage (27) sont réalisés sous forme de vis à tête de marteau.

11. Eléments de construction selon l'une des revendications 7 à 10, caractérisé par le fait que les organes de traction reliés aux organes d'ancrage (27) sont réalisés sous forme de systèmes réticulaires (29) à insérer dans le sol.

12. Mur d'appui en particulier mur d'appui lourd (25), constitué d'un élément de construction réalisé selon l'une des revendications 1 à 11, dans lequel plusieurs briques en béton (10,...) sont disposées les unes au-dessus des autres et les unes à côté des autres et des briques voisines placées les unes au-dessus des autres étant assurées au moins partiellement contre tout déplacement au moyen des pièces d'accouplement (21) intercalées, et dans lequel les pièces d'accouplement (21) pénètrent dans la rainure ou dans les cavités (16) des surfaces latérales (14, 15) supérieures et inférieures placées mutuellement en regard.

13. Mur d'appui selon la revendication 12, caractérisé par le fait que les pièces d'accouplement (21) sont disposées centralement dans les cavités (16) ou latéralement au voisinage des bords des briques (10,...)

14. Mur d'appui selon la revendication 12 ou 13, caractérisé par le fait que, en cas d'agencement des briques (10,...) en une rangée de briques le long d'un tracé arqué avec constitution de vides (24) allant en s'ouvrant entre les briques, à chaque brique sont associées, en liaison avec une brique de la rangée voisine, deux pièces d'accouplement (21) qui sont insérées chacune latéralement voisine au bord des briques.

15. Pièce d'accouplement destinée à relier des briques présentant des cavités en particulier pour utilisation dans un élément de construction ou dans un mur d'appui selon l'une des revendications 1 à 14, avec deux pièces de moitié ou d'ancrage prévues pour être insérées dans des cavités (16) de deux briques (10,...) voisines, dans laquelle ces pièces ont des sections transversales différentes, caractérisée par le fait que les sections transversales différentes sont réalisées de manière que la pièce d'accouplement (21) est susceptible de tourner avec une pièce d'ancrage dans une cavité et est réalisée à cette fin avec une forme tronconique, tandis que l'autre pièce d'ancrage ne peut qu'être déplacée par coulissement dans une autre cavité (16) et est réalisée à cette fin sous forme de barre (21) à profil trapézoïdal.

16. Pièce d'accouplement selon la revendication 15, caractérisée par le fait que la pièce d'ancrage tronconique est réalisée avec une surface extérieure fermée et l'autre pièce d'ancrage est réalisée sous forme de corps creux avec en particulier des nervures ou ailettes (23 a, 23b, 23d) se croisant les unes les autres.

17. Pièce d'accouplement selon la revendication 16, caractérisée par le fait que la pièce d'ancrage en forme de corps creux est réalisée de façon allongée dans la direction parallèle à la cavité associée, en particulier est prévue avec deux ailettes longitudinales (23a) parallèles et des nervures transversales (23b) trapézoïdales croisant celles-ci.
